# EUROPÄISCHE PATENTSCHRIFT

(11) **EP 0 179 224 B1**
(45) Veröffentlichungstag und Bekanntmachung des Hinweises auf die Patenterteilung: **26.04.1989**
(21) Anmeldenummer: 85110541.1
(22) Anmeldetag: 22.08.1985
(51) Int. Cl.: A47C 1/027, A47C 1/032, A47C 3/026

(54) **Gasfederanordnung, insbesondere für das Rückenlehnentrageteil an Bürostühlen**
Arrangement of a pneumatic spring, particularly for the backrest support of an office chair
Dispositif à ressort pneumatique, en particulier pour un support de dossier d'une chaise de bureau

(30) Priorität: 14.03.1985 DE 3509049; 24.10.1984 DE 3438843
(43) Veröffentlichungstag der Anmeldung: 30.04.1986
(73) Patentinhaber: Bürositzmöbelfabrik Friedrich-W. Dauphin GmbH & Co., D-8561 Offenhausen bei Nürnberg (DE)
(72) Erfinder: Dauphin geb. Caplick, Elke, D-8561 Offenhausen bei Nürnberg (DE)
(74) Vertreter: Rau, Manfred, Dr. Dipl.-Ing.

(56) Entgegenhaltungen:
- DE-A- 2 630 820
- FR-A- 2 256 631
- FR-A- 2 371 169
- GB-A- 2 001 241

## Beschreibung

Die Erfindung richtet sich auf eine Gasfederanordnung nach dem Oberbegriff von Anspruch 1.

Derartige Gasfederanordnungen werden insbesondere dazu benutzt, die Schwenkbewegung des Rückenlehnentrageteils bzw. der Rückenlehne und gegebenenfalls koordiniert hiermit des Sitzes bei Bürostühlen zu dämpfen. Um dem Benutzer solcher Bürostühle die Möglichkeit zu geben, die Rückenlehnen- bzw. Sitzneigung entweder in einer gewünschten Position fest einzustellen oder aber die Hückenlehne bzw. den Sitz schwenkbar zu halten, damit sie den Körperbewegungen folgen können, ist es bekannt, die Schwenkbewegung unterbindende, lösbare Arretiereinrichtungen vorzusehen. Derartige Arretiereinrichtungen können entweder bei Verwendung längenverstellbarer Gasfedern unmittelbar auf die Gasfeder einwirken.

Andererseits besteht die Möglichkeit, zusätzlich zur Gasfeder eine eigene mechanische Arretiereinrichtung vorzusehen. Eine derartige Gasfederanordnung, wie sie im Oberbegriff des Patentanspruches 1 vorausgesetzt wurde, ist aus der DE-A-26 30 820 bekannt. Hierbei sind zwischen den beiden relativ zueinander um eine Schwenkachse schwenkbaren Bauteilen, nämlich einem Sitzträger und einem Rückenlehnentrageteil, Gelenklaschen angeordnet, die mittels Klemmscheiben in ihrer Winkellage zum Sitzträger festgeklemmt werden können. Die Klemmscheiben-werden mit einer ortsfest gelagerten Gewindespindel angezogen bzw. gelöst. Der konstruktive Aufwand für diese Anordnung ist sehr groß. Außerdem ist keine sichere Klemmung gewährleistet. Andererseits weist diese Anordnung den Vorteil auf, daß kostengünstige einfache Gasfedern verwendet werden können.

Die vorstehend geschilderten Gasfederanordnungen sollen zwei an sich konkurrierende Anforderungen erfüllen. Zum einen soll es die Arretiereinrichtung ermöglichen, trotz der relativ hohen auftretenden Drehmomente eine absolut sichere Fixierung, z. B. des Sitzes oder der Rückenlehne, in einer bestimmten Neigungslage zu ermöglichen ; zum anderen soll das Betätigen der Arretiereinrichtung mit geringem Kraftaufwand möglich sein, damit eine problemlose Handhabung möglich ist. Darüber hinaus muß dafür Sorge getragen werden, daß durch die Arretiereinrichtung die Schwenkbewegung im ausgelösten Zustand nicht behindert und lediglich durch die wirksam werdende Gasfeder gedämpft wird.

Hiervon ausgehend liegt der Erfindung die Aufgabe zugrunde, eine Gasfederanordnung der eingangs genannten Art so auszubilden, daß bei leichter Lösbarkeit eine zuverlässige Arretierung ermöglicht wird, wobei eine möglichst einfache und damit gleichermaßen betriebssichere als auch kostengünstig realisierbare Konstruktion angestrebt wird.

Diese Aufgabe wird gelöst gemäß dem kennzeichnenden Teil von Anspruch 1. Durch die danach vorgesehene Parallelanordnung von ineinandergreifenden Hülsen-Kolbenteilen zu der Gasfeder wird erreicht, daß bei einem Verspannen des Hülsenteils gegen das Kolbenteil durch Anziehen des Gewindebolzens eine flächige Pressung zwischen diesen entsteht, welche eine hohe, auch bei häufiger Betätigung konstant bleibende Arretierkraft ermöglicht, wobei darüber hinaus für die Arretiereinrichtung keine zusätzlichen Befestigungseinrichtungen vorgesehen werden müssen, sondern die zur Festlegung der Gasfeder ohnehin erforderlichen Querstreben verwendet werden können.

Eine besonders gute Flächenpressung wird bei einer Ausgestaltung gemäß Anspruch 2 erreicht.

Durch die gemäß Anspruch 3 vorgesehenen konstruktiven Maßnahmen wird erreicht, daß Kolbenteil und Hülsenteil relativ zueinander problemlos verspsnnbar sind, und daß im gelösten Zustand der Arretiereinrichtung die freie Schwenkbewegung nicht durch Klemmung behindert wird.

Die Ausgestaltung nach Anspruch 4 sorgt dafür, daß trotz des vorgesehenen axialen Spiels ein Anschlag insbesondere bei der Handhabung des Betätigungsgriffes das Hülsen- und Kolbenteil fixiert.

Durch die Maßnahme nach Anspruch 5 wird in einfacher Weise dafür gesorgt, daß unter Aufrechterhaltung des gewünschten axialen Spiels trotzdem eine unkontrollierte axiale Bewegung, welche auch zu einer undefinierten Lage des Betätigungsgriffes führen würde, vermieden wird.

Die Ausgestaltung nach Anspruch 6 ermöglicht es, eine besonders einfach ausgestaltete und damit kostengünstig herstellbare Feder zu verwenden.

Durch die Maßnahme nach Anspruch 7 wird eine sehr einfache Montierbarkeit der Feder ermöglicht.

Weitere Merkmale, Vorteile und Einzelheiten der Erfindung ergeben sich aus der folgenden Beschreibung einer bevorzugten Ausführungsform anhand der Zeichnung. Dabei zeigen
Fig. 1 eine schematische Seitenansicht eines Bürostuhls,
Fig. 2 eine Seitenansicht des Anlenkungsbereichs des Sitzträgers am Grundgestell und
Fig. 3 einen Schnitt längs der Linie A-A' in Fig. 2.

Ein in Fig. 1 dargestellter Bürostuhl umfaßt ein Fußgestell 1 mit einer Tragsäule 2, welche mit einem den gepolsterten Sitz 3 aufnehmenden Sitzträger 4 verbunden ist. In Fig. ist lediglich die Verkleidung 5 des Sitzträgers 4 dargestellt.

Mit dem Sitzträger 4 um eine Schwenkachse 6 schwenkbar verbunden ist ein Rückenlehnentrageteil 7, an welchem die die Rückenlehne 8 tragende Rückenlehnentragsäule 9 befestigt ist.

Der Sitz 3 ist, wie im einzelnen nicht dargestellt, einerseits mit dem Sitzträger 4 an dessen vorderem Ende und andererseits mit dem Rückenlehnentrageteil 7 gelenkig verbunden. Die gelenkige Verbindung zwischen dem Sitzträger 4 und dem Rückenlehnentrageteil 7 wird durch einen Schwenkbolzen 10 hergestellt, welcher die Seitenwände 11,12 bzw. 13,14 des Rückenlehnentrageteils 7 bzw. des Sitzträgers 4 durchsetzt. Das Rückenlehnentrageteil 7 und der Sitzträger 4 sind im Querschnitt jeweils U-förmig ausgebildet, wobei die U-Böden 15, 16 zur Oberseite, also zum Sitz hin weisen. Am hinteren Ende des Rückenlehnentrageteils 7 ist eine lösbare Befestigungseinrichtung 17 für die Rückenlehnen-Tragsäule angeordnet.

Zur Dämpfung der Schwenkbewegung des Rückenlehnentrageteils 7 um die Achse 6 ist eine Gasfeder 19 vorgesehen. Das gehäuseseitige Ende 20 der Gasfeder 19 ist mittels einer an dem Gehäuse 21 der Gasfeder 19 befestigten Ringhülse 22 schwenkbar an einem Bolzen 23 festgelegt, der die Seitenwände 11, 12 des Rückenlehnentrageteils 7 durchsetzt und mittels der Köpfe 24 festgelegt ist.

Der Kolben 25 ist mit einer, eine Distanzfunktion wahrnehmenden Ringhülse 26 verbunden, welche schwenkbar auf einem als Querstrebe wirkenden Bolzen 27 angeordnet ist, der die Seitenwände 13, 14 des Sitzträgers 4 durchsetzt und dort festgelegt ist. Der Bolzen 23 ist im Bereich der Oberkante 28 des Rückenlehnentrageteils 7 angeordnet, während der Bolzen 27 im Bereich der Unterkante des Sitzträgers 4 unterhalb des Schwenkbolzens 10 angeordnet ist, wobei die Bolzen 23, 27 derart relativ zueinander liegen, daß die Gasfeder 19 etwa einen Winkel von 30 bis 45° mit der Ebene des Sitzes 3 einschließt. Hierdurch ist es möglich, die Bewegung der Rückenlehne 8 relativ zu dem Sitzträger 4 abzufedern, ohne daß die Verwendung zusätzlicher, die Rückbewegung der Hückenlehne bewerkstelligender Gegenfedern erforderlich wird.

Etwa parallel zu der Gasfeder 19 ist die Arretiereinrichtung 29 angeordnet. Diese umfaßt ein Kolbenteil 30 und ein in Fig. 3 teilweise aufgebrochen dargestelltes Hülsenteil 31. Kolbenteil 30 und Hülsenteil 31 sind im Querschnitt rechteckig ausgebildet, wobei das Kolbenteil 30 in das Hülsenteil 31 längsverschieblich eingreift. Das Kolbenteil 30 weist eine Bohrung 32 auf, welche von dem Bolzen 27 durchsetzt wird. Eine Distanzhülse 33 hält das Kolbenteil 30 auf einer vorgewählten Mindestdistanz zur Ringhülse 26 und damit zur Gasfeder 19.

Das Hülsenteil 31 weist ebenfalls eine Bohrung 33' auf, durch welche der Bolzen 23 geht. An der Innenseite 34 des Hülsenteils 31 liegt ein U-förmiger Feder-Bügel 35 mit einem Schenkel 36 an, wobei sich der andere Schenkel 37 an der Innenseite der Seitenwand 13 abstützt.

Die Außenseite 38 des Hülsenteils 31 weist eine Bohrung 39 auf. Im Bereich dieser Bohrung 39 ist ein Gewindeaufsatz 40 angeschweißt, welcher von einem Kunststoffdistanzstück 41 umgeben wird. In den Gewindeaufsatz 40 ist ein Gewindebolzen 42 eingeschraubt, an dessen rückwärtigem Ende ein Betätigungsgriff 43 befestigt ist. Der Gewindebolzen 42 durchsetzt eine Bohrung 44 in der Seitenwand 12 und eine eine ungehinderte Schwenkbewegung erlaubende, etwa kreisabschnittsförmige Ausnehmung 45 in der Seitenwand 14.

Die erfindungsgemäße Gasfederanordnung funktioniert so, daß dann wenn der Gewindebolzen 42 gelöst ist, eine freie Schwenkbewegung zwischen dem Rückenlehnentrageteil 7 und dem Sitzträger 4 möglich ist, welche durch die Gasfeder 19 so gedämpft wird, daß keine zusätzliche Gegenfeder zur Rückholung der Hückenlehne 8 erforderlich ist. Durch ein Verdrehen des Betätigungsgriffes 43 wird der Gewindebolzen 42 in den Gewindeaufsatz 40 eingeschraubt, das vordere Ende 46 des Gewindebolzens 42 drückt gegen das Kolbenteil 30 und dieses gegen die Innenwand des Hülsenteils 31 und preßt das Kolbenteil 30 dort derart flächig an, daß trotz eines nur geringen erforderlichen Drehmoments zur Betätigung des Griffs 43 eine absolut zuverlässige Arretierung der Rückenlehnenverstellung erreicht wird.

## Patentansprüche

1. Gasfederanordnung umfassend eine zwischen zwei relativ zueinander um eine Schwenkachse (6) schwenkbaren Bauteilen angeordnete, die Schwenkbewegung dämpfende Gasfeder (19) und eine mechanische Einrichtung mit einem Betätigungsgriff zur lösbaren Arretierung der Schwenkbewegung, insbesondere für die Neigungsverstellung der Rückenlehne (8) von Bürostühlen, wobei die Gasfeder (19) zwischen zwei an je einem Bauteil (Sitzträger 4, Rückenlehnentrageteil 7) parallel zur Schwenkachse (6) angeordneten Querstreben (Bolzen 23, 27) befestigt ist, dadurch gekennzeichnet, daß die mechanische Arretiereinrichtung (29) ein Hülsenteil (31) und ein in dem Hülsenteil (31) längsverschiebbares Kolbenteil (30) umfaßt, daß das Hülsenteil (31) bzw. das Kolbenteil (30) mit je einer der Querstreben (Bolzen 23, 27) verbunden und etwa parallel zu der Gasfeder (19) angeordnet sind, und daß das Hülsenteil (31) eine seitliche Gewindebohrung (Bohrung 39, Gewindeaufsatz 49) aufweist, in welche ein am Vorderende des Betätigungsgriffes (43) angeordneter Gewindebolzen (42) derart einschraubbar ist, daß das Kolbenteil (30) gegen das Hülsenteil (31) verspannbar ist.

2. Gasfederanordnung nach Patentanspruch 1, dadurch gekennzeichnet, daß das Hülsenteil (31) und das Kolbenteil (30) im Querschnitt rechteckig ausgebildet sind.

3. Gasfederanordnung nach Patentanspruch 1 oder 2, dadurch gekennzeichnet, daß das Hülsenteil (31) und das Kolbenteil (30) mit axialem Spiel an den Querstreben (Bolzen 23, 27) befestigt sind.

4. Gasfederanordnung nach Patentanspruch 3, dadurch gekennzeichnet, daß an der das Kolbenteil (30) tragenden Querstrebe (Bolzen 27) ein dessen axiale Beweglichkeit in Richtung auf die Gasfeder (19) hin begrenzender Anschlag (Distanzhülse 33) angeordnet ist.

5. Gasfederanordnung nach Patentanspruch 3, dadurch gekennzeichnet, daß an der das Hülsenteil (31) tragenden Querstrebe (Bolzen 23) eine an diesem parallel zur Schwenkachse (6) angreifende Feder (Feder-Bügel 35) angeordnet ist.

6. Gasfederanordnung nach Patentanspruch 5, dadurch gekennzeichnet, daß die Feder als etwa U-förmiger Bügel (35) ausgebildet ist.

7. Gasfederanordnung nach Patentanspruch 6, dadurch gekennzeichnet, daß an den Schenkeln (36, 37) des Bügels endseitig offene Befestigungsausnehmungen angeordnet sind.

## Claims

1. A gas spring arrangement comprising a gas spring (19), disposed between two elements pivotable in relation to one another around a pivot axis (6), which damps the pivot movement, and a mechanical arrangement with an activating lever for the releasable adjustment of the pivot movement, especially for the inclination adjustment of the backrest (8) of office chairs, wherein the gas spring (19) is fastened between two transverse struts (bolts 23, 27), which are each disposed on an element (seat carrier 4, backrest support part 7) parallel to the pivot axis (6), characterised in that the mechanical adjustment means (29) comprises a sheath part (31) and a piston part (30), longitudinally movable in the shesth part (31), in that the sheath part (31) and the piston part (30) are connected to one of the transverse struts (bolts 23, 27) and are disposed generally parallel to the gas spring (19), and in that the sheath part (31) has a lateral threaded bore (bore 39, threaded top 40), into which a threaded bolt (42) disposed at the front end of the activating lever (43) can be screwed in such a way, that the piston part (30) can be braced against the sheath part (31).

2. A gas spring arrangement in accordance with patent claim 1, characterised in that the sheath part (31) and the piston part (30) are formed with a rectangular cross section.

3. A gas spring arrangement in accordance with patent claims 1 and 2, characterised in that the sheath part (31) and the piston part (30) are fastened with axial free play to the transverse struts (bolts 23, 27).

4. A gas spring arrangement in accordance with patent claim 3, characterised in that a detent (limiting sheath 33) is disposed on the transverse strut (bolt 27) supporting the piston part (30), which limits its axial movement in the direction of the gas spring (19).

5. A gas spring arrangement in accordance with patent claim 3, characterised in that a spring (spring clip 35) is disposed on the transverse strut (bolt 23) supporting the sheath part (31), which acts on the latter parallel to the pivot axis (6).

6. A gas spring arrangement in accordance with patent claim 5, characterised in that the spring is formed approximately as a U-shaped spring clip (35).

7. A gas spring arrangement in accordance with patent claim 6, characterised in that open fastening indentations are disposed at the ends of the legs (36, 37) of the spring clip.

## Revendications

1. Dispositif à ressort pneumatique englobant un ressort pneumatique (19) qui amortit le pivotement et est interposé entre deux éléments constitutifs pouvant pivoter, l'un par rapport à l'autre, autour d'Un axe de pivotement (6), ainsi qu'un dispositif mécanique muni d'une poignée d'actionnement en vue de l'arrêt libérable du pivotement, en particulier pour le réglage de l'inclinaison du dossier (8) de chaises de bureau, le ressort pneumatique (19) étant fixé entre deux entretoises (chevilles 23, 27) disposées, parallèlement à l'axe de pivotement (6), sur un élément constitutif respectif (support d'assise 4, pièce 7 de support du dossier), caractérisé par le fait que le dispositif mécanique d'arrêt (29) se compose d'une pièce (31) formant fourreau et d'une pièce (30) formant piston, qui peut coulisser longitudinalement dans la pièce (31) formant fourreau ; par le fait que les pièces respectives formant fourreau (31) et piston (30) sont reliées à l'une considérée des entretoises (chevilles 23, 27), et sont implantées à peu près parallèlement au ressort pneumatique (19) ; et par le fait que la pièce (31) formant fourreau présente un perçage taraudé latéral (perçage 39, élément taraudé rapporté 49) dans lequel une tige filetée (42), située à l'extrémité antérieure de la poignée d'actionnement (43), peut être vissée de façon que le pièce (30) formant piston puisse être bloquée contre la pièce (31) formant fourreau.

2. Dispositif à ressort pneumatique selon la revendication 1, caractérisé par le fait que la pièce (31) formant fourreau et la pièce (30) formant piston sont de réalisation rectangulaire en coupe transversale.

3. Dispositif à ressort pneumatique selon la revendication 1 ou 2, caractérisé par le fait que la pièce (31) formant fourreau et la pièce (30) formant piston sont fixées aux entretoises (chevilles 23, 27) avec jeu axial.

4. Dispositif à ressort pneumatique selon la revendication 3, caractérisé par le fait qu'une butée (douille d'espacement 33), implantée sur l'entretoise (cheville 27) supportant la pièce (30) formant piston, limite la mobilité axiale de cette pièce en direction du ressort pneumatique (19).

5. Dispositif à ressort pneumatique selon la revendication 3, caractérisé par le fait qu'un ressort (étrier élastique 35), implanté sur l'entretoise (cheville 23) supportant la pièce (31) formant fourreau, vient en prise avec cette pièce parallèlement à l'axe de pivotement (6).

6. Dispositif à ressort pneumatique selon la revendication 5, caractérisé par ie fait que le ressort est réalisé sous la forme d'un étrier (35) sensiblement configuré en U.

7. Dispositif à ressort pneumatique selon la revendication 6, caractérisé par le fait que des évidements de fixation, ouverts aux extrémités, sont pratiqués sur les branches (36, 37) de l'étrier.
